# EUROPÄISCHE PATENTSCHRIFT

(11) **EP 1 161 396 B1**
(45) Veröffentlichungstag und Bekanntmachung des Hinweises auf die Patenterteilung: **20.08.2003**
(21) Anmeldenummer: 01909582.7
(22) Anmeldetag: 08.01.2001
(51) Int. Cl.: B65H 54/38

(54) **VERFAHREN UND VORRICHTUNG ZUM WICKELN EINER FADENSPULE**
METHOD AND DEVICE FOR WINDING A YARN BOBBIN
PROCEDE ET DISPOSITIF DE BOBINAGE D'UNE BOBINE DE FIL

(30) Priorität: 13.01.2000 DE 10001085
(43) Veröffentlichungstag der Anmeldung: 12.12.2001
(73) Patentinhaber: Barmag AG, 42897 Remscheid (DE)
(72) Erfinder: LIEBER, Reinhard, 45549 Sprockhövel (DE)
(74) Vertreter: Kahlhöfer, Hermann, Dipl.-Phys.
(86) Internationale Anmeldenummer: EP0100104
(87) Internationale Veröffentlichungsnummer: WO01051396

(56) Entgegenhaltungen:
- WO-A-99/48786
- DE-A- 3 825 413
- DE-A- 4 310 905
- DE-A- 19 625 511
- DE-A- 19 625 513

## Beschreibung

Die Erfindung betrifft ein Verfahren zum Wickeln einer Fadenspule gemäß dem Oberbegriff des Anspruchs 1 sowie eine Vorrichtung zur Durchführung des Verfahrens gemäß dem Oberbegriff des Anspruchs 11.

Das Verfahren und die Vorrichtung sind aus der EP 0 235 557 (Bag. 1509) bekannt.

Beim Aufwickeln eines Fadens zu einer Fadenspule wird der Faden innerhalb der Spulbreite bei im wesentlichen konstanter Umfangsgeschwindigkeit der Fadenspule mit einem veränderlichen Kreuzungswinkel auf der Spulenoberfläche abgelegt. Hierzu wird der Faden durch einen Changierfadenführer vor Auflauf auf die Spulenoberfläche innerhalb eines Changierhubes hin- und hergeführt. Um eine gleichmäßige Massenverteilung des Fadens und somit eine gleichmäßige Dichte der Spule, insbesondere in den Randbereichen der Spule, zu erhalten, ist es bekannt, den Changierhub während des Aufwickelns zyklisch zu verkürzen und zu verlängern. Diese Längenänderungen der Changierhübe bezeichnet man als sogenannte Atmung. Durch die Atmung wird ein hoher Kantenaufbau (Sattelbildung) der Spulen verhindert.

Bei dem aus der EP 0235 557 bekannten Verfahren erfolgt die Längenänderung der Changierhübe nach einer vorgegebenen Atmungsfunktion. Hierbei ist die Atmungsfunktion durch den Zeitabschnitt definiert, der benötigt wird, um die Länge des Changierhubes, die vor der Atmung eingestellt war, wieder zu erreichen. Somit wird die Atmungsfunktion durch mehrere Atmungshübe gebildet, die eine Hin- und Herbewegung des Changierfadenführers bei veränderter Changierhublänge definieren. Beim Durchlaufen einer Atmungsfunktion wird der Faden somit in vielen Atmungshüben auf der Spulenoberfläche abgelegt. Durch die Atmungsfunktion ist die Verteilung der Umkehrpunkte des Changierfadenführers bzw. des Fadens auf der Spulenoberfläche an den Spulenenden definiert. Somit wird durch die Vorgabe der Atmungsfunktion unmittelbar die Massenverteilung des Fadens beeinflußt.

Da die Atmungsfunktion bei dem bekannten Verfahren allein auf empirischen Werten beruht, besteht das Problem, daß eine Veränderung der Masseverteilung auf der gewickelten Fadenspule ebenfalls nur aufgrund von Erfahrungswerten zu verändern ist.

Aus der US 4,771,960 ist ein weiteres Verfahren bekannt, bei welchem die Atmungsfunktion zufällige Längenänderungen des Changierhubes bewirken. Hierzu ist eine Strecke zwischen dem äußersten Umkehrpunkt und dem innersten Umkehrpunkt, die jeweils durch den längsten Changierhub und den kürzesten Changierhub definiert sind, in eine Vielzahl von Punkten unterteilt. Jeder der Punkte stellt einen Umkehrpunkt des Changierfadenführers dar. Dabei werden die Reihenfolge und die Häufigkeit, wie die einzelnen Umkehrpunkte angefahren werden, nach einem bestimmten Algorithmus festgelegt, der auf dem Prinzip des Zufalls basiert. Dieses bekannte Verfahren ist somit ebenfalls völlig ungeeignet, um eine vorbestimmte Massenverteilung des Fadens auf der Fadenspule zu erzeugen.

Aus der US 4,544,113 und der US 4,767,071 ist ein weiteres Verfahren zum Wickeln einer Fadenspule bekannt, bei welchem die Atmungsfunktion zur Längenänderung des Changierhubes einen immer wiederkehrenden gleichmäßigen Wechsel zwischen einem maximalen Changierhub und einem minimalen Changierhub vorgibt. Damit läßt sich nur eine sehr ungleichmäßige Massenverteilung im Endbereich der Fadenspule erzeugen, die im Verhältnis zum mittleren Bereich relativ weiche Endbereiche aufweist.

Bei dem bekannten Verfahren wird durch die Längenänderung des Changierhubes der Aufbau von hohen Spulenkanten an den Enden der Fadenspule vermieden. Der Einfluß der durch die Atmungsfunktion festgelegten Verteilung der Umkehrpunkte in den Endbereichen der Fadenspule auf die Spulendichte ist jedoch dabei rein zufällig.

Es ist nun Aufgabe der Erfindung, ein Verfahren zum Wickeln einer Fadenspule der eingangs genannten Art sowie eine Vorrichtung zur Durchführung des Verfahrens derart weiterzubilden, daß die Fadenspule nach Aufwickeln des Fadens eine über die gesamte Spulenbreite gleichmäßige Spulendichte oder ein vorgegebenes Profil der Spulendichte aufweist.

Es ist bekannt, daß die Spulendichte der Fadenspule im wesentlichen von der Massenverteilung des Fadens auf der Spule abhängt. Die innerhalb eines Changierhubes pro Zeiteinheit abgelegte Fadenmasse am Umfang der Fadenspule ist jedoch nicht konstant, da der Changierfadenführer am Ende des Changierhubes aus einer Changiergeschwindigkeit heraus abgebremst und nach Umkehr wieder auf die Changiergeschwindigkeit beschleunigt werden muß. In dem Bereich, in dem die Changiergeschwindigkeit konstant ist, wird somit die am Umfang der Fadenspule abgelegte Fadenmasse ebenfalls konstant sein. Außerhalb dieses linearen Bereiches ändert sich die am Umfang der Fadenspule abgelegte Fadenmasse fortlaufend bis zu einem Maximum im Bereich des Umkehrpunktes. Das erfindungsgemäße Verfahren stellt nun einen Zusammenhang zwischen der Atmungsfunktion und der Masseverteilung her. Hierbei wird eine Masseverteilung des Fadens auf einer theoretisch gewickelten idealen Fadenspule vorgegeben. Aus der theoretisch gewickelten idealen Fadenspule mit vorbestimmter Massenverteilung des Fadens wird aus der Verteilung der Umkehrpunkte in der theoretisch gewickelten idealen Fadenspule die Atmungsfunktion bestimmt. Mit dieser Atmungsfunktion wird die zu wickelnde Fadenspule erzeugt. Der besondere Vorteil der Erfindung liegt darin, daß die Endbereiche der Fadenspule mit einer definierten Massenverteilung des Fadens gewickelt werden können.

Um möglichst geringe Abweichungen zwischen der vorgegebenen Massenverteilung des Fadens auf der theoretisch gewickelten idealen Fadenspule zu der gewickelten Massenverteilung des Fadens auf der gewickelten Fadenspule zu erhalten, wird vorgeschlagen, die Massenverteilung des Fadens auf der theoretisch gewickelten idealen Fadenspule aus vorgegebenen Aufwickelparametern durch einen Mikroprozessor zu berechnen. Als Aufwickelparameter werden hierbei beispielsweise die Fadengeschwindigkeit, die Changiergeschwindigkeit, der Kreuzungswinkel, der Fadentiter und die Länge des Umkehrbereiches vorgegeben. Die theoretisch gewickelte ideale Fadenspule wird durch Berechnung ideal bewickelt, wobei die errechnete Massenverteilung einen vorgegebenen Sollwert nicht überschreitet. Aus der errechneten Massenverteilung des Fadens auf der theoretisch gewickelten idealen Fadenspule wird die dabei errechnete Verteilung der Umkehrpunkte des Changierfadenführers in die Atmungsfunktion überführt. Durch diese Verfahrensvariante läßt sich eine vorgegebene Massenverteilung bei der gewickelten Fadenspule ohne größere Abweichung realisieren.

Die Berechnung der Massenverteilung des Fadens auf der theoretisch gewickelten idealen Fadenspule wird dabei vorteilhaft in folgenden Schritten durchgeführt. Zunächst wird aus den vorgegebenen Aufwickelparametern die während eines Changierhubes abgelegte Fadenmasse berechnet. Da die Fadenmasse proportional der Changiergeschwindigkeit ist, kann jedem Abschnitt des Changierhubes eine bestimmte Fadenmasse zugeordnet werden. Diese Zuordnung wird auf die Spulenbreite B bezogen. Hierzu wird der Changierhub längs der Spulenbreite in eine Vielzahl von Massensegmenten mit einer konstanten Breite unterteilt. Jedes Massensegment enthält dabei die in dem Massensegment abgelegte Fadenmasse, die als Teilfadenmasse definiert ist. Nun wird ein Sollwert der Massenverteilung des Fadens auf der zu berechnenden theoretisch gewickelten idealen Fadenspule sowie eine bestimmte Anzahl von Changierhüben vorgegeben. Als Sollwert der Massenverteilung könnte somit beispielsweise vorgegeben werden, daß über der gesamten Spulenbreite eine konstante Massenverteilung (F_{Soll}=100%) vorliegt.

Die Anzahl der Changierhübe ist beliebig, wobei eine höhere Anzahl zu einer geringen Abweichung zwischen der berechneten theoretisch gewickelten idealen Fadenspule und der später gewickelten Fadenspule führt. Unter Berücksichtigung der Anzahl der Changierhübe sowie des Sollwertes der Massenverteilung werden die zuvor definierten Massensegmente mit den jeweiligen Teilfadenmassen zu der Massenverteilung aufsummiert. Die errechnete Massenverteilung, die gleich dem vorgegebenen Sollwert der Massenverteilung ist, enthält eine Verteilung der Massensegmente, die als Maß für die Atmungsfunktion dienen. Die absolute Anzahl der Massensegmente ist hierbei durch die Anzahl der Changierhübe definiert, da jeder Changierhub aus einer Vielzahl von Massensegmenten gebildet ist.

Die Atmungsfunktion, die die Verteilung der Umkehrpunkte während der Spulreise bildet, läßt sich sodann durch folgende Schritte aus der berechneten Massenverteilung herleiten. Aus der Verteilung der Massensegmente innerhalb der berechneten Massenverteilung des Fadens auf der theoretisch gewickelten idealen Fadenspule werden die Längenänderungen der Changierhübe ermittelt. Da jeder Umkehrpunkt bzw. jeder Changierhub mit einem Massensegment S₁ beginnt, läßt sich allein durch die Verteilung der Massensegmente S₁ relativ zur Spulenbreite die Längenänderungen der Changierhübe ableiten. Um die Längenänderungen der Changierhübe in die Atmungsfunktion umzusetzen, wird vorteilhaft ein Ablegealgorithmus mit einbezogen, so daß beispielsweise ein bestimmter Wechsel zwischen den Änderungen der einzelnen Changierhübe eingehalten wird.

Da die Massenverteilung im Bereich des Changierhubes, in dem der Changierfadenführer mit konstanter Changiergeschwindigkeit geführt wird, im wesentlichen konstant ist, wird weiter vorgeschlagen, die Teilfadenmasse eines der Massensegmente durch das Verhältnis aus der absoluten Fadenmasse des Massensegments zu der absoluten Fadenmasse eines im mittleren Bereich der Spulenbreite liegenden Massensegmentes zu bilden. Damit besteht die Möglichkeit, die Berechnung der Massenverteilung nur für die Endbereiche der Spule durchzuführen.

Um die Massenverteilung der gewickelten Fadenspule zu verändern, ist die Verfahrensvariante gemäß Anspruch 6 besonders vorteilhaft. Hierbei wird die Massenverteilung des Fadens auf der gewickelten Fadenspule ermittelt. Der Istwert der Masseverteilung könnte dabei mittels eines Härteprüfgerätes oder manuell durch eine Daumenprobe bestimmt werden. Durch einen Vergleich zwischen der vorgegebenen Massenverteilung mit der gewickelten Massenverteilung läßt sich feststellen, ob die gewickelte Fadenspule das gewünschte Dichteprofil aufweist. Für den Fall, daß in bestimmten Bereichen längs der Spulenbreite Abweichungen existieren, wird eine korrigierte Massenverteilung festgelegt und der Berechnung der theoretisch gewickelten idealen Fadenspule zugrundegelegt. Aus der Berechnung wird sodann die Atmungsfunktion neu definiert, so daß die neu gewickelte Fadenspule eine gezielt veränderte Massenverteilung aufweist. Diese Verfahrensvariante ist besonders vorteilhaft, um bestimmte Profile der Spulendichte in der gewickelten Fadenspule zu erzeugen. Diese Verfahrensvariante ist insbesondere zu Beginn eines Prozesses vorteilhaft anwendbar. Hierbei könnte zunächst eine Musterspule gewickelt werden, um aus dem Ist-Soll-Vergleich schnell zu einer optimierten Spulendichte zu gelangen. Die Musterspule könnte beispielsweise nur eine Mindestzahl von Fadenlagen aufweisen, so daß eine Optimierung bereits nach relativ kurzer Wickelzeit möglich ist.

Bei einer besonders vorteilhaften Verfahrensvariante wird die Bestimmung der Atmungsfunktion und damit die Verteilung der Umkehrpunkte sowie die Steuerung des Changierfadenführers durch eine Steuereinrichtung ausgeführt. Die Steuereinrichtung ist mit einem Antrieb des Changierfadenführers verbunden, wobei der Antrieb die Changierbewegung und den Changierhub des Changierfadenführers beeinflußt. Da sowohl die Changiergeschwindigkeit als auch die Länge des Changierhubes durch den Antrieb des Changierfadenführers bestimmt sind, läßt sich die Atmungsfunktion mit hoher Präzision ausführen. Dabei wird der Antrieb des Changierfadenführers unmittelbar in Abhängigkeit von der Atmungsfunktion derart gesteuert, daß die jeweiligen Längenänderungen der Changierhübe ausgeführt werden.

Das erfindungsgemäße Verfahren ist unabhängig von der Wicklungsart. Als Wicklungsarten gelten hierbei die Wildwicklung, die Präzisionswicklung oder die Stufenpräzisionswicklung. Bei der Wildwicklung bleibt der Mittelwert der Changiergeschwindigkeit während der Spulreise im wesentlichen konstant. Hierbei ändert sich das Spulverhältnis (Spindeldrehzahl/Changiergeschwindigkeit) im Laufe der Spulreise stetig. Bei einer Präzisionswicklung wird das Spulverhältnis konstant gehalten. Bei einer Stufenpräzisionswicklung wird dagegen das Spulverhältnis nach einem vorgegebenen Programm in Stufen verändert.

Ebenso ist es besonders vorteilhaft, das erfindungsgemäße Verfahren mit den bekannten Verfahren zur Spiegelstörung zu kombinieren. Damit können Kreuzspulen mit großem Durchmesser und großer Spulendichte hergestellt werden, die bei hohen Abzugsgeschwindigkeiten von über 1.000 m/min und mehr einen störungsfreien Ablauf des Fadens über Kopf gewährleisten.

Das erfindungsgemäße Verfahren kann sowohl bei zylindrischen Fadenspulen mit im wesentlichen rechtwinkeligen Stirnseiten als auch zur Bildung von bikonischen Fadenspulen mit schrägen Stirnseiten eingesetzt werden.

Die erfindungsgemäße Vorrichtung zur Durchführung des Verfahrens zeichnet sich durch eine hohe Flexibilität in der Herstellung der Fadenspulen aus. Hierbei lassen sich die Atmungsfunktionen individuell in Abhängigkeit von den vorausberechneten Massenverteilungen leicht variieren. Die Steuereinrichtung geht bei der Vorgabe des Changierhubes und der Changiergeschwindigkeit jeweils von einer momentan vorgegebenen Atmungsfunktion aus. Hierzu weist die Steuereinrichtung einen Datenspeicher zur Aumahme von Aufwickelparametern und einen Mikroprozessor zur Berechnung einer Massenverteilung des Fadens auf einer theoretisch gewickelten idealen Fadenspule und zur Ermittlung einer Atmungsfunktion zur Längenänderung der Changierhübe auf.

Die Flexibilität der Vorrichtung wird durch die besonders vorteilhafte Weiterbildung der Erfindung gemäß Anspruch 12 noch erhöht. Hierbei wird der Changierfadenführer mittels eines Elektromotors, beispielsweise eines Schrittmotors oder eines elektrischen Momentengebers, angetrieben. Damit besteht die Möglichkeit, die Changiergeschwindigkeit mit der jeweiligen Längenänderung des Changierhubes zu koppeln. Eine Verkürzung des Changierhubes kann damit bei konstanter Changiergeschwindigkeit oder bei konstant abgelegten Fadenmassen pro Zeiteinheit erfolgen.

Die Kopplung zwischen dem Changierfadenführer und dem Elektromotor ist dabei vorteilhaft als Riementrieb ausgebildet. Hierzu weist der Elektromotor eine Antriebsscheibe auf, die einen über zumindest eine Riemenscheibe geführten Riemen antreibt. An dem Riemen ist der Changierfadenführer befestigt und wird innerhalb der Spulenbreite hin- und herbewegt.

Das erfindungsgemäße Verfahren sowie die Vorrichtung zur Durchführung des erfindungsgemäßen Verfahrens sind anhand eines Ausführungsbeispiels im folgenden unter Hinweis auf die beigefügten Zeichnungen näher beschrieben.

Es stellen dar:
- Fig. 1: schematisch eine Vorrichtung zur Durchführung des erfindungsgemäßen Verfahrens;
- Fig. 2: schematisch eine Ansicht einer zylindrischen Fadenspule;
- Fig. 3: schematisch eine Abwicklung einer Fadenspule mit Längenänderungen der Changierhübe entsprechend einer Atmungsfunktion;
- Fig. 4: eine Diagrammdarstellung der Verteilung der Fadenmasse innerhalb eines Changierhubs;
- Fig. 5: eine Diagrammdarstellung der Verteilung der Fadenmasse einer Fadenspule;
- Fig. 6: schematisch einen Signalplan zur Ermittlung einer Atmungsfunktion Z.

In Fig. 1 ist ein Ausführungsbeispiel einer erfindungsgemäßen Vorrichtung zur Durchführung des erfindungsgemäßen Verfahrens gezeigt, wie sie beispielsweise in einer Texturiermaschine eingesetzt sein kann. An den freien Enden eines gabelförmigen Spulenhalters 21 sind zwei sich gegenüberliegende Zentrierteller 8 und 9 drehbar gelagert. Der Spulenhalter 21 ist an einer Schwenkachse (hier nicht gezeigt) in einem Maschinengestell schwenkbar gelagert. Zwischen den Zentriertellern 8 und 9 ist eine Hülse 7 zur Aufnahme einer Fadenspule 6 gespannt. An der Oberfläche der Hülse 7 bzw. der Fadenspule 6 liegt eine Treibwalze 5 an. Die Treibwalze 5 ist auf einer Antriebswelle 11 befestigt. Die Antriebswelle 11 ist an einem Ende mit dem Walzenmotor 10 gekoppelt. Der Walzenmotor 10 treibt die Treibwalze 5 mit im wesentlichen konstanter Geschwindigkeit an. Über Friktion wird nun die Hülse 7 bzw. die Fadenspule 6 mittels der Treibwalze 5 mit einer Aufwickelgeschwindigkeit angetrieben, die ein Aufwickeln eines Fadens 1 mit im wesentlichen konstanter Fadengeschwindigkeit ermöglicht. Die Aufwickelgeschwindigkeit bleibt während der Spulreise konstant. Vor der Treibwalze 5 ist eine Changiereinrichtung 2 angeordnet. Die Changiereinrichtung 2 ist als sogenannte Riemenchangierung aufgebaut. Hierbei ist ein Changierfadenführer 3 an einem endlosen Riemen 16 befestigt. Der Riemen 16 wird zwischen zwei Riemenscheiben 15.1 und 15.2 parallel zur Hülse 7 geführt. In der Riemenebene ist eine vom Riemen teilumschlungene Antriebsscheibe 14 parallel zu den Riemenscheiben 15.1 und 15.2 angeordnet. Die Antriebsscheibe 14 ist auf einer Antriebswelle 13 eines Elektromotors 12 befestigt. Der Elektromotor 12 treibt die Antriebsscheibe 14 oszillierend an, so daß der Changierfadenführer 3 in dem Bereich zwischen den Riemenscheiben 15.1 und 15.2 hin- und hergeführt wird. Der Elektromotor 12 ist über eine Steuereinrichtung 4 steuerbar. Die Steuereinrichtung 4 steht in Verbindung mit einem an dem Spulenhalter 21 angeordneten Sensor 17, der die Drehzahl der Hülse 7 erfaßt und als Signal der Steuereinrichtung 4 aufgibt.

Der Sensor 17 ist in diesem Ausführungsbeispiel als ein Impulsgeber ausgeführt, der eine Fangnut 19 in dem Zentrierteller 8 sensiert. Die Fangnut 19 gehört zu einer Fangeinrichtung 18, die zu Beginn der Spulreise den Faden 1 fängt und ein Anwinkeln des Fadens auf der Hülse 7 ermöglicht. Der Impulsgeber 17 gibt hierbei pro Umdrehung ein Signal in Abhängigkeit von der immer wiederkehrenden Fangnut 19 ab. Diese Impulse werden in der Steuereinrichtung 4 zur Auswertung der Drehzahl der Hülse 7 umgewandelt.

Bei der in Fig. 1 dargestellten Situation wird der Faden 1 zu der Fadenspule 6 auf der Hülse 7 gewickelt. Der Faden wird hierbei in einer Führungsnut des Changierfadenführers 3 geführt. Der Changierfadenführer 3 wird innerhalb der Spulbreite der Fadenspule 6 durch die Changiereinrichtung 2 hin- und hergeführt. Hierbei sind die Bewegung und die Changierhublängen des Changierfadenführers 3 durch den Elektromotor 12, der beispielsweise als Schrittmotor ausgeführt sein könnte, gesteuert. Der anwachsende Spulendurchmesser der Fadenspule 6 wird durch eine Schwenkbewegung des Spulenhalters 21 ermöglicht. Der Spulenhalter 21 weist hierzu Kraftgeber auf (hier nicht gezeigt), die einerseits einen zum Antrieb der Fadenspule erforderlichen Anpreßdruck zwischen der Fadenspule 6 und der Treibwalze 5 erzeugen und andererseits eine Schwenkbewegung des Spulenhalters 21 ermöglichen.

Die Changiergeschwindigkeit des Changierfadenführers 3 sowie die Länge des Changierhubes werden durch die Steuerung 4 vorgegeben, die zu einer entsprechenden Ansteuerung des Elektromotors 12 führt. Zur Ansteuerung wird der Steuereinrichtung 4 der Aufwickelparameter E aufgegeben. Als Aurwickelparameter E können hierbei die Aufwickelgeschwindigkeit, der Durchmesser der Treibwalze, die Changiergeschwindigkeit, der Verlauf der Changiergeschwindigkeit innerhalb eines Changierhubes und der Fadentiter des aufzuwickelnden Fadens vorgegeben sein. Die Aufwickelparameter E werden in einem Datenspeicher 24 innerhalb der Steuereinrichtung 4 hinterlegt. Zur Ermittlung einer Atmungsfunktion Z weist die Steuereinrichtung 4 einen Mikroprozessor 25 auf. Innerhalb des Mikroprozessors 25 wird aus einer vorgegebenen Massenverteilung F_{Soll} des Fadens auf einer theoretisch gewickelten idealen Fadenspule sowie aus einer vorgegebenen Anzahl n von Changierhüben H eine Berechnung einer Massenverteilung F des Fadens auf einer theoretisch gewickelten idealen Fadenspule berechnet. Aus der Berechnung der Massenverteilung F wird sodann eine Atmungsfunktion Z abgeleitet, die bei der Ansteuerung des Elektromotors 12 die Längenänderungen des Changierhubes bewirkt.

Um eine möglichst exakte Positionierung des Changierfadenführers 3 durch den Changierantrieb 2 zu erreichen, ist der Elektromotor 12 mit der Steuereinrichtung 4 über eine Signalleitung verbunden, durch welche der Steuereinrichtung 4 jeweils eine Winkellage der Rotorwelle des Elektromotors 12 zugeführt wird. Diese Ist-Lage des Elektromotors wird bei der Steuerung einer Solllage des Elektromotors mit einbezogen, so daß stets ein Abgleich sowie eine sehr präzise Ansteuerung des Elektromotors gewährleistet ist.

Um insbesondere in den Endbereichen der Fadenspule eine vorgegebene Massenverteilung der abgelegten Fadenmassen zu erhalten, wird der Changierhub nach eine vorgegebenen Atmungsfunktion Z in seiner Länge variiert. In Fig. 2 ist schematisch eine Ansicht einer zylindrischen Fadenspule dargestellt. Die Fadenspule 6 ist auf der Hülse 7 gewickelt. Die Fadenspule besitzt eine Spulenbreite B. Die Spulenbreite B wird dabei durch einen maximalen Changierhub Hₘₐₓ gebildet. Der Changierhub H bezeichnet dabei die Strecke, in welcher der Changierfadenführer hin- und hergeführt wird. Beim Changieren wird der Faden, bevor er auf die Spulenoberfläche aufläuft, in dem Changierfadenführer innerhalb des Changierhubes geführt. Hierzu wird der Changierfadenführer mit einer vorgegebenen Changiergeschwindigkeit angetrieben. An den Enden der Fadenspule 6 wird kurz vor Umkehr der Changierfadenführer abgebremst und in umgekehrter Richtung wieder beschleunigt. Diese Fadenumkehr ist am Beispiel einiger Fadenlagen in Fig. 2 auf der Oberfläche der Fadenspule 6 schematisch dargestellt. Die Stelle auf der Spulenoberfläche, die die Richtungsänderung der Fadeablage aufgrund der Umkehr des Changierfadenführers markiert, wird als Fadenumkehrpunkt U bezeichnet. In Abhängigkeit von dem Bewegungsablauf des Changierfadenführers kann sich dabei die Fadenumkehr U am Ende der Spule über eine längere Strecke auf der Spulenoberfläche erstrecken. In diesem Fall ist der Fadenumkehrpunkt gleichzusetzen mit dem Wendepunkt der Fadenablage. Es ist jedoch auch möglich, einen Fadenumkehrpunkt fiktiv durch Verlängerung der am Spulenende abgelegten Fadenstücke zu definieren.

In Fig. 2 ist an der Stirnseite 22 der Fadenspule 6 ein Fadenumkehrpunkt U₁ beispielhaft eingetragen. Auf der gegenüberliegenden Stirnseite 23 ist ein mit gleichem Changierhub Hₘₐₓ erzeugter Fadenumkehrpunkt U'₁ eingetragen. Die Fadenumkehrpunkte U₁ und U'₁ sind am äußeren Rand der Fadenspule gebildet, wobei der Changierfadenführer den Changierhub Hₘₐₓ durchläuft.

Während der Spulreise wird durch Verkürzung oder Verlängerung des Changierhubes eine sogenannte Atmung durchgeführt. Hierbei wird zunächst der Changierhub Hₘₐₓ nach einer vorgegebenen Atmungsfunktion bis zu einem minimalen Changierhub verringert und anschließend auf den ursprünglichen Wert Hₘₐₓ des Changierhubes verlängert. In Fig. 2 ist beispielhaft ein beliebiger Changierhub H eingezeichnet, der gegenüber dem maximalen Changierhub Hₘₐₓ um die Längenänderung A an beiden Spulenenden verkürzt ist. Dabei wird der Faden in der Fadenumkehr in den Umkehrpunkten U auf der linken Seite der Fadenspule 6 und in U' auf der rechten Seite der Fadenspule 6 abgelegt.

In Fig. 3 ist schematisch eine Atmungsfunktion Z beispielhaft für einen Zyklus L in einem Diagramm eingetragen. In diesem Diagramm ist auf der Ordinate der Changierhub H und auf der Abzisse der Spulenumfang π*D eingetragen. Die Abzisse stellt dabei gleichzeitig eine der Stirnseiten der Fadenspule 6 dar. Zu Beginn des Atmungszyklus L wird in einem Changierhub mit der Changierhublänge Hₘₐₓ der Faden in der Fadenumkehr im Punkt U₁ abgelegt. Die Änderung des Changierhubes bei den nachfolgenden Changierhüben erfolgt nun nach einer Atmungsfunktion Z. Die Atmungsfunktion Z definiert somit die Lage der Fadenumkehrpunkte U der einzelnen Changierhübe H. Der in Fig. 3 dargestellte Verlauf der Atmungsfunktion Z ist beispielhaft. Innerhalb eines Atmungszyklus L werden eine Vielzahl von Längenänderungen A der Changierhübe durchgeführt. Der Zyklus L ist beendet, sobald der ursprüngliche maximale Changierhub Hₘₐₓ wieder erreicht wird. Während des Aufwickelns der Fadenspule wird eine Vielzahl von Atmungszyklen durchlaufen.

Bei jedem Changierhub wird auf der Fadenspule 6 ein Fadenstück am Umfang der Fadenspule 6 abgelegt. In Fig. 4 ist in einem Diagramm die während eines Changierhubes H abgelegte Fadenmasse 11 eingetragen. Hierzu ist auf der Ordinate die Fadenmasse M und auf der Abzisse die Spulenbreite B eingetragen. Auf der Abzisse ist beispielhaft der Umkehrpunkt U als eine Gerade dargestellt. Die Gerade bildet das Ende eines Changierhubes H. Dabei ergibt sich ein im wesentlichen hyperbolischer Kurvenverlauf f der Fadenmasse M über der Spulenbreite B. Der Kurvenverlauf f stellt somit die längs der Spule abgelegte Fadenmasse innerhalb eines Changierhubes dar. Aus dem Diagramm ist zu entnehmen, daß zum Ende des Changierhubs H sich die abgelegte Fadenmasse M verändert. In dem Bereich, in dem die Changiergeschwindigkeit konstant ist, wird eine gleichbleibende Fadenmasse abgelegt. Durch Abbremsen bzw. durch Beschleunigen des Changierfadenführers wird die abgelegte Fadenmasse M stetig größer bis zu einem maximalen Wert im Bereich der Fadenumkehr U. Um eine Massenverteilung F des Fadens auf einer theoretisch gewickelten idealen Fadenspule zu berechnen, wird der Changierhub H in eine Vielzahl von Massensegmenten S längs der Spulenbreite B aufgeteilt. Die Massensegmente S erhalten dabei eine konstante Breite δB. jedem so gebildeten Massensegment S wird eine innerhalb des Massensegmentes S abgelegte Fadenmasse M zugeordnet. So erhält das Massensegment S₁ die Fadenmasse M₁, das Massensegment S₂ die Fadenmasse M₂ usw. bis zu einem Massensegment Sᵢ mit der Fadenmasse Mᵢ. Das Massensegment Sᵢ liegt dabei in einem Bereich, in welchem die Changiergeschwindigkeit konstant ist. Somit wird sich die zugeordnete Fadenmasse Mᵢ bis zum Erreichen der gegenüberliegenden Spulenstirnseite nicht mehr verändern. Die Aufteilung der Massenverteilung an der gegenüberliegenden Stirnseite erfolgt analog wie in Fig. 4 dargestellt.

Die Berechnung der Massenverteilung F wird vorteilhaft mit normierten und damit dimensionslosen Fadenmassen durchgeführt. Hierzu wird die Teilfadenmasse m eines Massensegmentes durch das Verhältnis zwischen der absoluten Fadenmasse M des besagten Massensegmentes und der absoluten Fadenmasse Mᵢ eines im mittleren Bereich der Spulenbreite liegenden Massensegmentes Sᵢ, in welchem eine konstante Changiergeschwindigkeit vorliegt, gebildet. Die Teilfadenmasse im linearen Bereich der Spulenbreite ist somit m=konstant=1. In Umkehrbereichen wird die Teilfadenmasse der Massensegmente die Werte m>1 annehmen.

In Fig. 6 ist schematisch anhand eines Signalplans die weitere Vorgehensweise zur Bestimmung der Atmungsfunktion Z dargestellt. Nachdem die Massensegmente S₁ bis Sᵢ gebildet sind, erfolgt nun die Berechnung einer Massenverteilung F des Fadens auf einer theoretisch gewickelten idealen Fadenspule. Hierzu wird zunächst ein Sollwert der Massenverteilung F_{Soll} des Fadens auf der theoretisch gewickelten idealen Fadenspule vorgegeben. Ebenfalls wird eine maximale Anzahl n der bei der theoretischen Wicklung gewickelten idealen Fadenspule zugrundegelegten Changierhübe vorgegeben. Zur Berechnung der Massenverteilung der theoretisch gewickelten Ideal-Fademspule werden die Massensegmente S₁, S₂ bis Sᵢ entsprechend der Anzahl n der Changierhübe zu einem Vielfachen addiert. Dabei werden die Massensegmente unter Einhaltung der jeweiligen Changierhübe derart verteilt, daß die berechnete gesamte Massenverteilung auf der Spule den vorgegebenen Sollwert F_{Soll} nicht überschreitet. Die berechnete Verteilung der Massensegmente beinhaltet die Changierhubänderungen, so daß die errechnete Massenverteilung F ein Maß für die Summe der Längenänderungen A der Changierhübe ist. Die aus der Massenverteilung ermittelten Längenänderungen der Changierhübe werden anschließend in die für die Spulenreise zugrundegelegte Atmung erforderliche Atmungsfunktion Z ermittelt. Dabei wird ein Ablegealgorithmus berücksichtigt, der eine Grundverteilung der Längenänderungen beinhaltet, um beispielsweise Fadenüberlappungen zu vermeiden.

Da jeder der bei der Berechnung der Massenverteilung F zugrundegelegte Changierhub mit dem Massensegment S₁ beginnt, lassen sich die Längenänderungen A der Changierhübe beispielsweise derart bestimmen, daß die Spulenbreite B in eine Vielzahl von kleinen Spulenabschnitten mit konstanter Breite unterteilt wird. Beginnend von einer Stirnseite der Fadenspule wird in jedem Spulenabschnitt die Anzahl der darin enthaltenen Massensegmente S₁ ermittelt. Somit ergibt sich eine Verteilung der Massensegmente S₁ zwischen dem maximalen Changierhub Hₘₐₓ und einem minimalen Changierhub Hₘᵢₙ. Die Anzahl der Massensegmente S₁ ist gleich der Anzahl der Längenänderungen A der Changierhübe. Aus der Verteilung der Massensegmente S₁ läßt sich somit unmittelbar die Atmungsfunktion Z unter Berücksichtigung eines Ablegealgorithmus bestimmen.

Nachdem die Atmungsfunktion Z bestimmt ist, beginnt die Spulreise zum Wickeln der Fadenspule.

Nachdem die Fadenspule fertig gewickelt ist, wird eine Überprüfung der Spulendichte bzw. der Massenverteilung vorgenommen. Die gewickelte Massenverteilung F_{Ist} kann hierbei beispielsweise manuell durch Meßmittel ermittelt werden. Die festgestellte Massenverteilung F_{Ist} der gewickelten Fadenspule läßt sich dann dem Mikroprozessor aufgeben. Innerhalb des Mikroprozessors wird ein Vergleich zwischen der gewickelten Massenverteilung F_{Ist} und dem Sollwert der Massenverteilung F_{Soll} vorgenommen.

In Fig. 5 ist in einem Diagramm die Massenverteilung der Fadenmasse M auf der Fadenspule dargestellt. Hierzu ist auf der Ordinate die Fadenmasse M und auf der Abzisse die Spulenbreite B aufgetragen. Die Ordinate stellt dabei ein Ende der Spule dar. Als Sollwert zur Massenverteilung ist der Wert F_{Soll} vorgegeben, der gemäß dem Diagramm über die gesamte Spulbreite 100% betragen sollte. Die bei der gewickelten Fadenspule festgestellte Massenverteilung F_{Ist} ist ebenfalls eingetragen, wobei an den Enden der Spulen eine Abweichung zwischen dem Sollwert F_{Soll} und dem Istwert F_{Ist} von maximal 10% festgestellt wird. Um bei der gewickelten Fadenspule den gewünschten Sollwert F_{Soll} zu erhalten, läßt sich nun ein Korrekturwert der Massenverteilung F_{Kor} erzeugen. Hierbei wird die Abweichung zwischen dem Sollwert F_{Soll} und dem Istwert F_{Ist} den betreffenden Spulenabschnitten der Sollkurve zuaddiert. Damit ergibt sich die korrigierte Vorgabe der Massenverteilung F_{Kor}. Anhand dieser korriergten Massenverteilung wird eine erneute Berechnung der Atmungsfunktion Z entsprechend der vorhergehenden Beschreibung zu der Fig. 6 durchgeführt. Die neu berechnte Atmungsfunktion Z wird sodann bei der weiteren Spulenreise zu Längenänderungen der Changierhübe zugrundegelegt.

Damit stellt das erfindungsgemäße Verfahren eine Möglichkeit dar, gezielt auf die Massenverteilung der Fadenmasse auf der Fadenspule Einfluß zu nehmen.

### Bezugszeichenliste

- 1: Faden
- 2: Changiereinrichtung
- 3: Changierfadenführer
- 4: Steuereinrichtung
- 5: Treibwalze
- 6: Fadenspule
- 7: Hülse
- 8: Zentrierteller
- 9: Zentrierteller
- 10: Walzenmotor
- 11: Antriebswelle
- 12: Elektromotor
- 13: Antriebswelle
- 14: Antriebsscheibe
- 15: Riemenscheibe
- 16: Riemen
- 17: Sensor, Impulsgeber
- 18: Fangeinrichtung
- 19: Fangnut
- 20: Fadenreserve
- 21: Spulenhalter
- 22: Stirnseite
- 23: Stirnseite
- 24: Datenspeicher
- 25: Mikroprozessor

## Patentansprüche

1. Verfahren zum Wickeln einer Fadenspule, bei welchem ein zulaufender Faden mittels eines Changierfadenführers innerhalb eines Changierhubes (H) hin- und hergeführt und auf der Fadenspule abgelegt wird, bei welchem der Changierhub (H) des Changierfadenführers innerhalb der Breite der Fadenspule (Spulenbreite) (B) in seiner Länge während des Wickelns (Spulreise) veränderbar ist, wobei die Längenänderungen (A) des Changierhubes (H) während der Spulreise nach einer vorgegebenen Atmungsfunktion (Z) erfolgen, **dadurch gekennzeichnet, daß** die Atmungsfunktion (Z) aus einer Massenverteilung (F) des Fadens auf einer theoretisch gewickelten idealen Fadenspule bestimmt wird.

2. Verfahren nach Anspruch 1, **dadurch gekennzeichnet, daß** die Massenverteilung (F) des Fadens auf der theoretisch gewickelten idealen Fadenspule durch einen Mikroprozessor aus vorgegebenen Aufwickelparametern (E) und unter Einhaltung eines vorgegebenen Sollwertes (Fₛₒₗₗ) der Massenverteilung berechnet und in die Atmungsfunktion (Z) überführt wird.

3. Verfahren nach Anspruch 2, **dadurch gekennzeichnet, daß** die Berechnung der Massenverteilung (F) des Fadens auf der theoretisch gewickelten idealen Fadenspule in folgenden Schritten erfolgt:
3.1. Berechnung der während eines Changierhubes (H) abgelegten Fadenmasse (M) aus den vorgegebenen Aufwickelparametern (E);
3.2. Unterteilung des Changierhubes (H) längs der Spulenbreite (B) in eine Vielzahl von Massensegmenten (S) mit konstanten Breiten (δB) und einer Teilfadenmasse (m);
3.3. Vorgabe eines Sollwertes (Fₛₒₗₗ) der Massenverteilung des Fadens auf der theoretisch gewickelten idealen Fadenspule und Vorgabe einer Anzahl von Changierhüben (Hₙ) und
3.4. Aufsummieren der Massensegmente (S) mit den Teilfadenmassen (m) zu der Massenverteilung (F)derart, daß bei Einhaltung der vorgegeben Anzahl der Changierhübe (Hₙ) der Sollwert (Fₛₒₗₗ) der Massenverteilung erreicht wird.

4. Verfahren nach Anspruch 3, **dadurch gekennzeichnet, daß** die Bestimmung der Atmungsfunktion (Z) in folgenden Schritten erfolgt:
4.1. Ermittlung der Längenänderungen (A) der Changierhübe aus der Verteilung der Massensegmente (S) innerhalb der berechneten Massenverteilung (F) des Fadens auf der theoretisch gewickelten idealen Fadenspule und
4.2. Umsetzen der Längenänderungen (A) der Changierhübe in die Atmungsfunktion (Z) unter Berücksichtigung eines Ablegealgorithmuses.

5. Verfahren nach Anspruch 3 oder 4, **dadurch gekennzeichnet, daß** die Teilfadenmasse (m) eines der Massensegmente (S) durch das Verhältnis aus der absoluten Fadenmasse (m) des Massensgmentes (S) zu der absoluten Fadenmasse (Mᵢ) eines im mittlere Bereich der Spulenbreite liegenden Massensegmentes (Sᵢ) gebildet ist.

6. Verfahren nach einem der Ansprüche 1 bis 5, **dadurch gekennzeichnet, daß** die Massenverteilung (Fᵢₛₜ) des Fadens auf der gewickelten Fadenspule ermittelt und mit der vorgegebene Massenverteilung (Fₛₒₗₗ) des Fadens auf der theoretisch gewickelten idealen Fadenspule verglichen wird, daß bei Abweichung der Massenverteilung (Fᵢₛₜ) des Fadens auf der gewickelten Fadenspule von der Massenverteilung (Fₛₒₗₗ) des Fadens auf der theoretisch gewickelten idealen Fadenspule eine korrigierte Massenverteilung (Fₖₒᵣᵣ) des Fadens auf der theoretisch gewickelten idealen Fadenspule ermittelt wird und daß die Atmungsfunktion (Z) aus der korrigierten Massenverteilung (Fₖₒᵣᵣ) des Fadens auf der theoretisch gewickelten idealen Fadenspule bestimmt wird.

7. Verfahren nach einem der vorgenannten Ansprüche, **dadurch gekennzeichnet, daß** der Changierfadenführer oszillierend durch einen steuerbaren Antrieb angetrieben wird, welcher durch eine Steuereinrichtung gesteuert wird, wobei die Steuereinrichtung den Mikroprozessor zur Bestimmung der Atmungsfunktion (Z) aufweist.

8. Verfahren nach Anspruch 7, **dadurch gekennzeichnet, daß** die Steuereinrichtung den Antrieb des Changierfadenführer in Abhängigkeit von der Atmungsfunktion (Z) zur Ausführung der Längenänderungen (A) der Changierhübe steuert.

9. Verfahren nach einem der vorgenannten Ansprüche, **dadurch gekennzeichnet, daß** während der Spulreise die Changiergeschwindigkeit nach einem vorgegebenen Steuerprogramm veränderbar ist.

10. Verfahren nach einem der Ansprüche 1 bis 9, **dadurch gekennzeichnet, daß** während der Spulreise der Changierhub zur Bildung einer bikonischen Spule veränderbar ist.

11. Vorrichtung zur Durchführung des Verfahrens nach einem der Ansprüche 1 bis 10 mit einer angetriebener Hülse (7), auf welcher der Faden (1) innerhalb einer Spulenbreite (B) zu einer Fadenspule (6) gewickelt wird, mit einem beweglichen Changierfadenführer (3), welcher durch einen Antrieb (12) innerhalb eines in seiner Länge veränderbaren Changierhubes (H) hin- und herführbar ist, und mit einer Steuereinrichtung (4) zur Steuerung des Antriebes (12), **dadurch gekennzeichnet, daß** die Steuereinrichtung (12) einen Datenspeicher (24) zur Aufnahme von Aufwickelparameter (E) und einen Mikroprozessor (25) zur Berechnung einer Massenverteilung (F) des Fadens auf einer theoretisch gewickelten idealen Fadenspule und zur Ermittlung einer Atmungsfunktion (Z) zur Längenänderung der Changierhübe aufweist.

12. Vorrichtung nach Anspruch 11, **dadurch gekennzeichnet, daß** der Antrieb des Changierfadenführers (3) ein Elektromotor (12) ist, der die Changierbewegung und den Changierhub des Changierfadenführers (3) steuert und durch die Steuereinrichtung (4) ansteuerbar ist.

13. Vorrichtung nach Anspruch 12, **dadurch gekennzeichnet, daß** der Elektromotor (12) eine Antriebsscheibe (14) aufweist, die einen über zumindest einer Riemenscheibe (15) geführten Riemen (16) antreibt, an welchem der Changierfadenführer (3) befestigt ist.

## Claims

1. Method for winding a yarn package, wherein an advancing yarn is reciprocated by means of a traversing yarn guide within a traverse stroke (H) and deposited on the yarn package, wherein the traverse stroke (H) of the traversing yarn guide is variable in its length during the winding operation (winding cycle) within the width of the yarn package (package width) (B), the length variations (A) of the traverse stroke (H) occurring during the winding cycle in accordance with a predetermined-stroke modification function (Z), **characterised in that** the stroke modification function (Z) is determined from a mass distribution (F) of the yarn on a hypothetically wound, ideal yarn package.

2. Method according to claim 1, **characterised in that** the mass distribution (F) of the yarn on the hypothetically wound, ideal yarn package is computed by a microprocessor from predetermined winding parameters (E) and while maintaining a predetermined desired value (F_{desired}) of the mass distribution, and converted to the stroke modification function (Z).

3. Method according to claim 2, **characterised in that** the computation of the mass distribution (F) of the yarn occurs on the hypothetically wound, ideal yarn package as follows by the steps of:
3.1 computing the yarn mass (M) deposited during a traverse stroke (H) from predetermined winding parameters (E) ;
3.2 subdividing the traverse stroke (H) along the package width (B) into a plurality of mass segments (S) with constant widths (δB), and a partial yarn mass (m);
3.3 predetermining a desired value (F_{desired}) of the mass distribution of the yarn on the hypothetically wound, ideal yarn package, and predetermining a number of traverse strokes (Hₙ) ; and
3.4 adding up the mass segments (S) with partial yarn masses (m) to the mass distribution (F) such that the desired value (F_{desired}) of the mass distribution is reached, while maintaining the predetermined number of traverse strokes (Hₙ).

4. Method according to claim 3, **characterised in that** the stroke modification function (Z) is determined as follows by the steps of:
4.1 determining the length variations (A) of the traverse strokes from the distribution of the mass segments (S) within the computed mass distribution (F) of the yarn on the hypothetically wound, ideal yarn package and
4.2 converting the length variations (A) of the traverse strokes to the stroke modification function (Z), while taking into account an algorithm of deposit.

5. Method according to claim 3 or 4, **characterised in that** the partial yarn mass (m) of one of the mass segments (S) is formed by the ratio of the absolute yarn mass (M) of the mass segment (S) to the absolute yarn mass (Mᵢ) of a mass segment (Sᵢ) extending in the centre range of the package width.

6. Method according to any of claims 1 to 5, **characterised in that** the mass distribution (F_{actual}) of the yarn on the wound yarn package is determined and compared with the predetermined mass distribution (F_{desired}) of the yarn on the hypothetically wound, ideal yarn package, that in the case of a deviation of the mass distribution (F_{actual}) of the yarn on the wound yarn package from the mass distribution (F_{desired}) of the yarn on the hypothetically wound, ideal yarn package, a corrected mass distribution (F_{corr}) of the yarn on the hypothetically wound, ideal yarn package is determined, and that the stroke modification function (Z) is determined from the corrected mass distribution (F_{corr}) of the yarn on the hypothetically wound, ideal yarn package.

7. Method according to any of the preceding claims **characterised in that** the traversing yarn guide is driven for oscillating movement by a controllable drive, which is controlled by a controller, the controller comprising the microprocessor for determining the stroke modification function (Z).

8. Method according to claim 7, **characterised in that** the controller controls the drive of the traversing yarn guide as a function of the stroke modification function (Z) for carrying out the length variations (A) of the traverse strokes.

9. Method according to any of the preceding claims, **characterised in that** during the winding cycle, the traversing speed is variable in accordance with a predetermined control program.

10. Method according to any of claims 1 to 9, **characterised in that** during the winding cycle, the traverse stroke is variable for producing a biconical package.

11. Apparatus for carrying out the method according to any of claims 1 to 10, with a driven tube (7), on which the yarn (1) is wound within a package width (B) to a yarn package (6), with a movable traversing yarn guide (3), which is operated by a drive (12) for reciprocal movement within a length-variable traverse stroke (H), and with a controller (4) for controlling the drive (12), **characterised in that** the controller (4) comprises a data store (24) for receiving winding parameters (E) and a microprocessor (25) for computing a mass distribution (F) of the yarn on a hypothetically wound, ideal yarn package and for determining a stroke modification function (Z) for varying the lengths of the traverse strokes.

12. Apparatus according to claim 11, **characterised in that** the drive of the traversing yarn guide (3) is an electric motor (12), which controls the traversing motion and the traverse stroke of the traversing yarn guide (3), and which is controllable by the controller (4).

13. Apparatus according to claim 12, **characterised in that** the electric motor comprises a drive pulley (14), which drives a belt (16) extending over at least one belt pulley (15), to which belt (16) the traversing yarn guide (3) is fastened.

## Revendications

1. Procédé d'enroulement d'une bobine de fil, dans lequel un fil en marche est guidé en va-et-vient à l'aide d'un guide-fil de va-et-vient à l'intérieur d'une course de va-et-vient (H) et est déposé sur la bobine de fil, dans lequel durant l'enroulement (cycle de bobinage) la course de va-et-vient (H) du guide-fil de va-et-vient est modifiable dans sa longueur à l'intérieur de la largeur de la bobine de fil (largeur de bobine) (B), les modifications de longueur (A) de la course de va-et-vient (H) durant le cycle de bobinage étant effectuées selon une fonction de respiration (Z) prédéterminée, **caractérisé en ce que** la fonction de respiration (Z) est déterminée à partir d'une distribution de masse (F) du fil sur une bobine idéale de fil enroulée théoriquement.

2. Procédé selon la revendication 1, **caractérisé en ce que** la distribution de masse (F) du fil sur la bobine idéale de fil enroulée théoriquement est calculée par un microprocesseur à partir de paramètres d'enroulement prédéterminés (E) et en respectant une valeur désirée prédéterminée (Fₛₒₗₗ) de la distribution de masse et est introduite dans la fonction de respiration (Z).

3. Procédé selon la revendication 2, **caractérisé en ce que** le calcul de la distribution de masse(F) du fil sur la bobine idéale de fil enroulée théoriquement est effectué dans les étapes suivantes :
3.1 Calcul de la masse de fil (M) déposée lors d'une course de va-et-vient (H) à partir des paramètres d'enroulement prédéterminés (E) ;
3.2 subdivision de la course de va-et-vient (H) le long de la largeur de bobine (B) en une multiplicité de segments de masse (S) à largeurs constantes (δB) et une masse partielle de fil (m) ;
3.3 prescription d'une valeur désirée (Fₛₒₗₗ) de la distribution de masse du fil sur la bobine idéale de fil enroulée théoriquement et prescription d'un nombre de courses de va-et-vient (Hₙ) et
3.4 addition des segments de masse (S) et des masses partielles de fil (m) pour former la distribution de masse (F), de telle manière qu'en respectant le nombre prédéterminé des courses de va-et-vient (Hₙ) la valeur désirée (Fₛₒₗₗ) de la distribution de masse est obtenue.

4. Procédé selon la revendication 3, **caractérisé en ce que** la détermination de la fonction de respiration (Z) est effectuée dans les étapes suivantes :
4.1 Détermination des modifications de longueur (A) des courses de va-et-vient à partir de la distribution des segments de masse (S) à l'intérieur de la distribution de masse (F) calculée du fil sur la bobine idéale de fil enroulée théoriquement et
4.2 reproduction des changements de longueur (A) des courses de va-et-vient dans la fonction de respiration (Z) eh considération d'un algorithme de dépose.

5. Procédé selon la revendication 3 ou 4, **caractérisé en ce que** la masse partielle de fil (m) d'un des segments de masse (S) est formée par le rapport entre la masse absolue de fil (m) du segment de masse (S) et la masse absolue (Mᵢ) d'un segment de masse (S) se trouvant dans la zone centrale de la largeur de bobine.

6. Procédé selon l'une des revendications 1 à 5, **caractérisé en ce que** la distribution de masse (Fᵢₛₜ) (Fᵢₛₜ, distribution de masse réelle) du fil sur la bobine de fil enroulée est déterminée et est comparée à la distribution de masse prédéterminée (Fₛₒₗₗ) du fil sur la bobine idéale de fil enroulée théoriquement, **en ce que** dans le cas d'écarts entre la distribution de masse (Fᵢₛₜ) du fil sur la bobine de fil enroulée et la distribution de masse (Fₛₒₗₗ) du fil sur la bobine idéale de fil enroulée théoriquement une distribution de masse corrigée (Fₖₒᵣᵣ) du fil sur la bobine idéale de fil enroulée théoriquement est déterminée et **en ce que** la fonction de respiration(Z) est déterminée à partir de la distribution de masse corrigée (Fₖₒᵣᵣ) du fil sur la bobine idéale de fil enroulée théoriquement.

7. Procédé selon l'une des revendications précédentes, **caractérisé en ce que** le guide-fil de va-et vient est entraîné de manière oscillante par un entraînement pouvant être commandé qui est commandé par un moyen de commande, le moyen de commande présentant le microprocesseur pour déterminer la fonction de respiration (Z).

8. Procédé selon la revendication 7, **caractérisé en ce que** le moyen de commande commande l'entraînement du guide-fil de va-et vient en fonction de la fonction de respiration (Z) pour effectuer les modifications de longueur (A) des courses de va-et-vient.

9. Procédé selon l'une des revendications précédentes, **caractérisé en ce que** lors du cycle de bobinage la vitesse de va-et-vient peut être modifiée selon un programme prédéterminé de commande.

10. Procédé selon l'une des revendications 1 à 9, **caractérisé en ce que** lors du cycle de bobinage la course de va-et-vient peut être modifiée pour former une bobine biconique.

11. Dispositif pour la mise en oeuvre du procédé selon l'une des revendications 1 à 10, avec un tube entraîné (7), sur lequel à l'intérieur d'une largeur de bobine (B) le fil (1) est enroulé en une bobine de fil (6), avec un guide-fil de va-et-vient (3) mobile qui à l'aide d'un entraînement (12) peut être guidé en va-et-vient à l'intérieur d'une course de va-et-vient (H) pouvant être modifiée dans sa longueur, et avec un moyen de commande (4) pour commander l'entraînement (12), **caractérisé en ce que** le moyen de commande (12) présente une mémoire de données (24) pour mémoriser des paramètres d'enroulement (E) et un microprocesseur (25) pour calculer une distribution de masse (F) du fil sur une bobine idéale de fil enroulée théoriquement et pour déterminer une fonction de respiration (Z) pour modifier la longueur des courses de va-et-vient.

12. Dispositif selon la revendication 11, **caractérisé en ce que** l'entraînement du guide-fil de va-et-vient (3) est un moteur électrique (12) qui commande le mouvement de va-et-vient et la course de va-et-vient du guide-fil de va-et-vient (3) et qui peut être commandé par le moyen de commande (4).

13. Dispositif selon la revendication 12, **caractérisé en ce que** le moteur électrique (12) présente une poulie motrice (14) qui entraîne une courroie (16) guidée par au moins une poulie à courroie (15), courroie (16) sur laquelle le guide-fil de va-et-vient (3) est fixé.
